# EUROPÄISCHE PATENTSCHRIFT

(11) **EP 0 603 720 B1**
(45) Veröffentlichungstag und Bekanntmachung des Hinweises auf die Patenterteilung: **23.10.1996**
(21) Anmeldenummer: 93120185.9
(22) Anmeldetag: 15.12.1993
(51) Int. Cl.: E04G 5/04

(54) **Verankerungsvorrichtung für Gerüste**
Securing device for scaffolds
Dispositif d'ancrage pour échafaudages

(30) Priorität: 24.12.1992 DE 9217689 U
(43) Veröffentlichungstag der Anmeldung: 29.06.1994
(73) Patentinhaber: LUTZ ANKERSYSTEME GmbH & CO. KG, D-97877 Wertheim (DE)
(72) Erfinder: Kettner, Richard, D-97877 Wertheim (DE)
(74) Vertreter: Geitz, Heinrich, Dr.-Ing.

(56) Entgegenhaltungen:
- EP-A- 0 143 035
- AT-A- 379 189
- CH-A- 84 737
- DE-B- 1 021 156
- DE-C- 860 106
- DE-U- 9 005 462
- DE-U- 9 005 463
- GB-A- 1 360 002
- GB-A- 1 435 689

## Beschreibung

Die Erfindung bezieht sich auf eine Verankerungsvorrichtung zum festen, aber lösbaren Verankern von Gerüsten vor insbesondere hinterlüfteten Fassaden, bestehend aus einem im Bereich einer Fuge zwischen benachbarten Fassadenplatten an einer Bauwerkswand befestigbaren Ankerteil, das eine mit einer Kupplungsausnehmung versehene Kupplungshülse besitzt, sowie aus einem in die Kupplungsausnehmung einkuppelbaren Kupplungsstecker und einem Sicherungselement, das in Parallellage zum Kupplungsstecker in die Kupplungsausnehmung einsteckbar ist und in der Einstecklage einander formschlüssig hintergreifende Verrastungen des Kupplungssteckers und der letzteren aufnehmenden Kupplungshülse in ihren Verrastungslagen hält.

Verankerungsvorrichtungen dieser Art sind bekannt und finden insbesondere zur Halterung von Montagegerüsten beim Aufbau hinterlüfteter Fassaden Verwendung.

So ist in dem Gebrauchsmuster DE-U-90 05 460.1 ein Gerüstanker vorbeschrieben, der ein langgestrecktes Hülsenteil besitzt, das mit seinem einen Ende in ein Bohrloch einer Bauwerkswand einmörtelbar ist und am anderen, im eingemörtelten Zustand von der Bauwerkswand vorstehenden Ende eine im Querschnitt rechteckige Einstecköffnung zum Einführen einer Kupplungslasche und eines Sicherungsbleches aufweist. In die sich von der von der Bauwerkswand entfernten Stirnkante aus in das Hülsenteil hineinerstreckende Einstecköffnung ist ein aus dem Hülsenmantel herausgeprägter Nocken hineingeformt und die Kupplungsscheibe und die Sicherungslasche sind deckungsgleich ausgebildet sowie an beiden Enden mit Lochungen versehen.

Bei bestimmungsgemäßer Verwendung wird das Hülsenteil mit seinem von der Einstecköffnung entfernten Ende in ein zuvor im Bereich einer Fuge zwischen benachbarten Fassadenplatten eingebrachtes Bohrloch so eingemörtelt, daß das Hülsenteil senkrecht von der Bauwerkswand vorsteht und die Flachseite der rechteckigen Einstecköffnung sich in Horizontallage befindet. Nach dem Setzen des Hülsenteils wird zunächst die Kupplungslasche durch die Einstecköffnung so eingeschoben, daß eine Lochung im Einsteckabschnitt deckungsgleich mit dem in das Hülsenteil hineingeprägten Nocken steht, und dann wird nachfolgend auf der von dem eingeprägten Nocken abgewandten Seite an der Kupplungslasche anliegend das Sicherungsblech eingeführt. Das Dickenmaß der beiden aufeinanderliegenden Laschen ist dabei so bemessen, daß ein zwangloses Einführen in die Einstecköffnung des Hülsenteils möglich ist, wobei jedoch der in die Einstecköffnung hineingeprägte Nocken des Hülsenteils in die den Einsteckabschnitt der Kupplungslasche durchdringende Lochung eingreift und die Kupplungslasche mittels der nachträglich eingeschobenen Sicherungslasche in dieser formschlüssigen Eingriffslage gehalten wird.

In dem Gebrauchsmuster DE-U-90 05 462.8 ist ein ganz ähnlicher Gerüstanker vorbeschrieben, der sich nur dadurch von dem erstgenannten Gerüstanker unterscheidet, daß an das von der Einstecköffnung der Kupplungshülse entfernte Ende dieser Hülse eine mit Lochungen versehene Ankerplatte angeschweißt und mittels einmörtelbarer Ankerschrauben an einer Bauwerkswand befestigbar ist. Dies ermöglicht eine im Vergleich zu dem Gerüstanker nach dem Gebrauchsmuster DE-U-90 05 460.1 einfachere und mithin kostengünstigere Montage.

Bei den beiden vorbekannten Gerüstankern ist jedoch die Handhabbarkeit bei bestimmungsgemäßer Verwendung unbefriedigend. So müssen die mit Lochungen versehenen Einsteckabschnitte der Kupplungslaschen präzise so durch die Einstecköffnungen der Kupplungshülsen in deren Kupplungsausnehmungen eingeführt werden, daß die Lochungen der Einsteckabschnitte genau deckungsgleich mit den in die Kupplungsausnehmungen hineingeprägten Nocken stehen, weil ansonsten beim Einschieben der Sicherungslaschen die Lochungen der Kupplungslaschen nicht auf die in die Kupplungsausnehmungen vorstehenden Nocken aufschiebbar sind und es leicht zu Verklemmungen kommt.

Demgemäß besteht die der Erfindung zugrundeliegende Aufgabe in der Schaffung einer im Aufbau einfachen sowie bei bestimmungsgemäßer Verwendung leicht und sicher handhabbaren Verankerungsvorrichtung der eingangs angegebenen Art und Zweckbestimmung.

Gelöst ist diese Aufgabe dadurch, daß bei der Verankerungsvorrichtung nach dem Oberbegriff des Patentanspruchs 1 sich von der Kupplungshülse auf deren von der Einstecköffnung der Kupplungsausnehmung abgewandten Seite beabstandet voneinander zwei unmittelbar mit der Kupplungshülse verbundene und an bzw. in einer Bauwerkswand befestigbare Verankerungsstäbe forterstrecken, daß mittels wenigstens eines Anschlags die Einstecktiefe eines Einsteckteils des Kupplungssteckers in die Kupplungshülse auf ein der Verrastungsposition entsprechendes Maß begrenzt ist und daß das Einsteckteil des Kupplungssteckers mit einer in der Verrastungslage einen Halteabschnitt der Kupplungshülse hintergreifenden Rast versehen ist sowie letztere mittels des Sicherungselements, das mit seinem Einsteckteil in Parallellage zum Einsteckteil des Kupplungssteckers in der Kupplungsausnehmung aufgenommen ist, in der Verrastungslage gehalten wird.

Bei der Erfindung handelt es sich somit darum, daß eine Kupplungshülse vergleichsweise geringer Längenerstreckung vorgesehen und mit den Verankerungsstäben fest verbunden ist, die sich unmittelbar von der Kupplungshülse auf deren von der Einstecköffnung abgewandten Seite forterstrecken. Die Einstecktiefe des Einsteckteils ist durch wenigstens einen Anschlag auf ein der Verrastungsposition entsprechendes Maß begrenzt, so daß nach dem vollständigen Einführen des Kupplungssteckers unproblematisch das Einführen eines Sicherungselementes gelingt und dadurch eine formschlüssig feste Verrastung des Kupplungssteckers in der Kupplungshülse gewährleistet ist.

Zweckmäßigerweise bestehen der Kupplungsstecker und das Sicherungselement aus Flachmaterial und sind mit die Einstecktiefe der Einsteckteile begrenzenden Anschlägen versehen sowie im wesentlichen deckungsgleich ausgebildet. Eine derartige Ausbildung stellt sicher, daß der Kupplungsstecker beim Auftreffen der seine Einstecktiefe begrenzenden Anschläge in der Verrastungslage steht und dann durch das nachfolgende Einschieben des Sicherungsteils in seine Verrastungslage gedrängt und in dieser Lage gehalten wird.

Dabei sollten die Einsteckteile des Kupplungssteckers und des Sicherungselements ein Breitenmaß annähernd gleich der Breite der Kupplungsausnehmung und gemeinsam eine Dicke annähernd gleich der anderen Abmessung der Kupplungsausnehmung haben, so daß im eingekuppelten Zustand die Einsteckteile die Kupplungausnehmung der Kupplungshülse vollständig ausfüllen und die einander formschlüssigen Verrastungen des Kupplungssteckers und der Kupplungshülse in Eingriffslage gehalten werden.

Eine besonders einfache Ausbildung der Verankerungsvorrichtung ergibt sich, wenn gemäß einer Weiterbildung der Erfindung der Kupplungsstecker auf der, in der Einstecklage, vom Sicherungselement abgewandten Seite seines Einsteckteils einen senkrecht zur Einsteckrichtung vorstehenden sowie bei vollständig in die Kupplungsausnehmung eingekuppeltem Einsteckteil eine Stirnkante der Kupplungshülse auf deren, in der Einbaulage, der Bauwerkswand zugewandten Seite hintergreifenden Verrastungsnocken aufweist.

Ferner sollten der Kupplungsstecker und das Sicherungselement an ihren von den Einsteckteilen entfernten Enden mit Ausnehmungen versehen sein, die in gleichen Abständen von den die Einstecktiefe begrenzenden Anschlägen angeordnet sind und mithin bei voll eingekuppelten Einsteckteilen deckungsgleich stehen. Bei der Ausnehmung am Ende des Sicherungselementes kann es sich auch um eine nach der vom Einsteckteil abgewandten Seite offene halbkreisförmige Lochung handeln und beidseitig davon können Grifflaschen aus der Flachmaterialebene abgebogen sein, die ein leichtes Herausziehen des Sicherungselementes aus der Kupplungshülse ermöglichen. Alternativ dazu kann das Sicherungselement aber auch einen im voll eingekuppelten Zustand über das von der Kupplungshülse entfernte Ende des Kupplungssteckers vorstehenden Abschnitt mit einer in der Verrastungslage frei zugänglichen Lochung aufweisen, die ebenfalls ein sicheres Erfassen zum Zwecke des Herausziehens ermöglicht, beispielsweise durch Einhängen eines Zughakens.

Eine andere wichtige Ausgestaltung der Erfindung ist dadurch gekennzeichnet, daß die in der Verrastungslage einen Halteabschnitt der Kupplungshülse hintergreifende Rast des Kupplungssteckers als nach einer Schmalseite des Einsteckteils offene Querausnehmung ausgebildet ist und daß es sich bei dem Halteabschnitt der Kupplungshülse um einen quer durch die Kupplungsausnehmung erstreckenden Haltebolzen handelt.

Diese Ausgestaltung unterscheidet sich von den zuvor behandelten Ausgestaltungen dadurch, daß die Einsteckteile des Kupplungssteckers und des Sicherungselements in der Einsteck- und Verrastungslage nicht flach aufeinanderliegen, sondern mit ihren Schmalseiten. Es handelt sich dabei um eine insbesondere für die Verwendung in vertikalen Fugen bestimmte Gerüstankerausbildung, bei der das Einsteckteil des Kupplungssteckers zunächst in die - in der Einbaulage - hochkantstehende Kupplungshülse eingeführt wird, bis ein endseitiger Anschlag des Kupplungssteckers auf den Haltebolzen trifft, worauf unter dem Einsteckteil des Kupplungssteckers das Sicherungselement mit seinem Einsteckteil in die Kupplungshülse eingeführt und dadurch der Kupplungsstecker über seine Flachseite senkrecht zur Einsteckrichtung verschoben wird, bis die als Querausnehmung ausgebildete Rast des Kupplungssteckers den die Gegenrast der Kupplungshülse bildenden Haltebolzen formschlüssig hintergreift.

Gemäß einer anderen wichtigen Ausgestaltung der Erfindung kann die Kupplungshülse aus zwei randseitig unter Zwischenlage von Abschnitten der Verankerungsstäbe auf Abstand gehaltenen, fest miteinander verbundenen Platten bestehen, wobei sich die Kupplungsausnehmung durch die Kupplungshülse hindurcherstreckt und im Querschnitt einerseits durch die genannten Platten und andererseits durch die zwischen diesen randseitig aufgenommenen Abschnitte der Verankerungsstäbe begrenzt ist. Die Kupplungsausnehmung hat somit rechteckförmigen Querschnitt, wobei zweckmäßigerweise die Abmessung zwischen den randseitigen Abschnitten der Ankerdorne sehr viel größer ist als zwischen den durch die genannten Ankerdornabschnitte beabstandet gehaltenen Platten.

Nach einer dazu alternativen Ausgestaltung kann die Kupplungshülse aber auch aus einem flachgedrückten Rohrabschnitt mit einer zumindest annähernd Rechteckquerschnitt aufweisenden Kupplungsausnehmung bestehen und letztere kann beabstandet von der Einstecköffnung von einem fest mit dem Hülsenmantel verbundenen Haltebolzen durchdrungen sein, der die mit einer entsprechenden Rastausnehmung des Kupplungssteckers zusammenwirkende Rast der Kupplungshülse bildet.

Eine andere Ausgestaltung der Erfindung sieht vor, daß die von der Kupplungshülse entfernten Enden der Verankerungsstäbe als in Bohrlöcher einer Bauwerkswand einmörtelbare Abschnitte ausgebildet und mit den Haftschluß im Mörtel verbessernden Einkerbungen, Wellungen oder dergleichen versehen sind.

Während bei dem Gerüstanker nach dem eingangs erläuterten Stande der Technik Bohrlöcher mit Querschnitten erforderlich waren, die das Breitenmaß des als Hülsenteil ausgebildeten Ankerteils überschreiten, genügen bei der vorstehenden Ausgestaltung der Erfindung vergleichsweise kleine Bohrlöcher, deren Querschnitte nur wenig größer als die von der Kupplungshülse vorstehenden Verankerungsstäbe zu sein brauchen. Es ist ersichtlich, daß derartig kleine Bohrlöcher verhältnismäßig schnell und kostengünstig in Bauwerkswände einbringbar sind.

Im Rahmen der Erfindung können aber auch die von der Kupplungshülse entfernten Enden der Verankerungsstäbe als Gewindebolzen ausgebildet sowie mittels aufgeschraubter Kontermuttern einstellbar an einer von den Gewindebolzen in Lochungen durchdrungenen Tragplatte befestigbar sein, die ihrerseits an einer Bauwerkswand befestigbar ist, beispielsweise mittels Dübel. Auch in diesem Falle werden nur Bohrlöcher vergleichsweise kleiner Querschnitte zum Befestigen der Tragplatte an einer Bauwerkswand benötigt.

Gemäß einer Weiterbildung der zuletztgenannten Ausgestaltung kann es sich bei der Tragplatte um den Steg einer U-förmigen Tragkonsole handeln, die mittels eines sich durch ein Dübelloch im Steg hindurcherstreckenden und in einem Bohrloch einer Bauwerkswand aufgenommenen Dübels an der Bauwerkswand befestigbar ist.

Nach einer nochmaligen Weiterbildung können nach der zur Kupplungshülse hinweisenden Seite vom Steg der Tragkonsole parallel zueinander verlaufende Schenkel abgebogen sein und an den beiden Stirnenden der Tragkonsole auf der anderen Seite vom Steg Standfüße zum Abstützen der - angedübelten - Konsole an einer Bauwerkswand vorstehen, die sich in den von den Schenkeln aufgespannten Ebenen erstrecken und bei denen es sich um vor dem Biegen des U-Profils durch Einschnitte von den Stirnenden aus und dann quer zur Längserstreckung des Steges von letzterem freigeschnittene Materialabschnitte handelt.

Die U-förmige Tragkonsole ist somit als einstückiges Blechformteil ausgebildet, das in der Einbaulage mit seinen stirnendigen Standfüßen auf einer Bauwerkswand aufsteht, während der Konsolen-Steg, der zwischen auf die Gewindebolzen der Ankerdorne aufgeschraubten Kontermuttern aufgenommen ist, sich in einem der Länge der Füße entsprechenden Abstand von der Bauwerkswand erstreckt.

Ebenfalls in weiterer Ausgestaltung der Erfindung können die am Steg der Tragkonsole mittels Kontermuttern festgelegten Gewindebolzen der Ankerdorne auf der von der Kupplungshülse abgewandten Seite über den Steg und die Standfüße der Tragkonsole vorstehen und - in der Einbaulage - in Sacklochbohrungen der Bauwerkswand eingemörtelt sein. Neben der durch die auf die Gewindebolzen aufgeschraubten Kontermuttern vermittelten Abstandseinstellung der Kupplungshülse von der Tragkonsole bzw. einer Bauwerkswand gewährleistet der Überstand der Gewindebolzen über den Konsolen-Steg und deren Eingriff in Bohrlöcher der Bauwerkswand eine besonders vorteilhafte Einleitung horizontal auftretender Kräfte in die Bauwerkswand.

Schließlich sieht eine nochmalige Weiterbildung der Erfindung vor, daß es sich bei den nach der von der Einstecköffnung der Kupplungsausnehmung abgewandten Seite der Kupplungshülse vorstehenden Verankerungsstäbe um Vierkantmaterialien, insbesondere Flachmaterialien, handelt, die nach dem Zuschneiden auf Länge an der Baustelle mit ihren Enden an einer am Baukörper vormontierten Tragplatte anschweißbar sind.

Anhand der beigefügten Zeichnung sollen nachstehend verschiedene Ausführungsformen der erfindungsgemäßen Verankerungsvorrichtung erläutert werden. In schematischen Ansichten zeigen:
- Fig. 1: in einer perspektivischen Darstellung einen für horizontale Fugen bestimmten Gerüstanker mit dem die Kupplungshülse sowie zwei sich von dieser forterstreckende einmörtelbare Verankerungsstäbe aufweisenden Ankerteil und mit einem Kupplungsstecker und einem Sicherungselement vor dem Einkuppeln in die Kupplungshülse,
- Fig. 2: in einer Ansicht von oben eine andere Ausführungsform eines Gerüstankers für horizontale Fugen, der mittels einer angedübelten Tragkonsole an einer Bauwerkswand befestigt ist,
- Fig. 3: mit Blickrichtung gemäß Pfeil III in Fig. 3 eine ausschnittsweise Seitenansicht des in dieser Figur veranschaulichten Gerüstankers,
- Fig. 4: in einer Ansicht wie in Fig. 1 ein Ankerteil mit an eine andübelbare Tragplatte anschweißbaren Verankerungsstäben für sich allein und
- Fig. 5: in einer Ansicht wie in Fig. 1 einen für vertikal verlaufende Fugen bestimmten Gerüstanker.

Der in Fig. 1 veranschaulichte Gerüstanker umfaßt ein Ankerteil 10 mit einer Kupplungshülse 11 und zwei sich beabstandet voneinander nach einer Seite von der Kupplungshülse forterstreckenden Verankerungsstäben 12, 12'. Die Kupplungshülse besteht aus zwei sich in Parallelebenen erstreckenden Platten 13, 13', die längs ihrer beabstandeten Ränder zwischen sich flachgedrückte Abschnitte 14, 14' der Verankerungsstäbe 12, 12' aufnehmen und mit diesem mittels Nieten 15 fest verbunden sind.

Die mit ihren flachgedrückten Abschnitten 14, 14' zwischen den Platten 13, 13' der Kupplungshülse 11 aufgenommenen Verankerungsstäbe 12, 12' sind im Anschluß an die flachgedrückten Abschnitte seitlich nach außen abgekröpft und verlaufen dann in einem gegenüber den flachgedrückten Abschnitten, die das Breitenmaß der Einstecköffnung 16 der Kupplungshülse begrenzen, verbreiterten Abstand parallel zueinander. Die von der Kupplungshülse entfernte Enden der Verankerungsstäbe sind in nur angedeuteter Weise mit äußeren Einkerbungen 17 versehen, die beim Einmörteln eine sichere Verankerung in vor dem Setzen der Ankerteile 10 in eine Bauwerkswand eingebrachten - nicht dargestellten - Bohrlöcher vermitteln.

Die unter randseitiger Zwischenlage der flachgedrückten Abschnitte 14, 14' der Verankerungsstäbe 12, 12' aus den miteinander verbundenen Platten 13, 13' bestehende Kupplungshülse 11 besitzt eine sich in Längsrichtung der Verankerungsstäbe durch die Kupplungshülse hindurcherstreckende Kupplungsausnehmung 16 mit rechteckigem Querschnitt. Das Querschnittsmaß der Kupplungsausnehmung wird einerseits durch die Dicke der flachgedrückten Abschnitte der Verankerungsstäbe und andererseits durch deren randseitige Anordnung zwischen den die Kupplungshülse bildenden Platten bestimmt.

Ferner umfaßt der in Fig. 1 veranschaulichte Gerüstanker einen aus Flachmaterial hergestellten Kupplungsstecker 20 mit einer kreisförmigen Lochung 21 an seinem einen Ende und mit einem der Breite der Kupplungsausnehmung 16 entsprechenden Einsteckteil 22. Das Einsteckteil ist auf der zu der Lochung hinweisenden Seite von je einer seitlich vorspringenden Schulter 23, 23' begrenzt und am anderen Ende mit einem Haltenocken 24 fest verbunden, der über die Flachmaterialebene vorsteht und in einem der Länge der Kupplungshülse 11 entsprechenden Abstand von den beiden seitlichen Schultern angeordnet ist.

Der Haltenocken 24 besteht gleichfalls aus Flachmaterial und die Dicke des Steckerteils 20 einschließlich des über dessen Flachmaterialebene vorstehenden Haltenockens ist etwas kleiner als das lichte Abstandsmaß zwischen den Platten 13, 13' der Kupplungshülse 11 im Bereich der Kupplungsausnehmung 16 bemessen, derart, daß von der von den Verankerungsstäben 12, 12' entfernten Seite aus das Steckerteil 22 mit Spiel in die Kupplungsausnehmung 16 einschiebbar ist.

Ferner umfaßt der Gerüstanker ein Sicherungselement 25 aus Flachmaterial, das ebenfalls ein über seitlich vorstehende Schultern 26, 26' begrenztes Einsteckteil 27 und an dem von letzterem entfernten Ende eine halbkreisförmige Lochung 28 aufweist. Diese Lochung ist in gleichem Abstand von den Anschlägen 26, 26' wie die Lochung 21 im Kupplungsstecker 20 von dessen seitlich über das Einsteckteil vorstehenden Anschlägen 23, 23'angeordnet ist. Ferner sind beidseitig der Lochung 28 nach der vom Kupplungsstecker abgewandten Seite am freien Ende des Sicherungselements 25 Grifflaschen 29, 29' abgekantet.

Bei bestimmungsgemäßer Verwendung wird das Ankerteil 10 mit seinen von der Kupplungshülse 11 entfernten Enden der Verankerungsstäbe 12, 12' im Bereich einer nicht gezeigten, horizontal verlaufenden Plattenfuge in - ebenfalls nicht dargestellte - Bohrlöcher einer Bauwerkswand in der Weise eingemörtelt, daß die Kupplungshülse rechtwinklig von der Bauwerkswand vorsteht und daß die beiden die Kupplungsausnehmung 16 zwischen sich bildenden Platten 13, 13' der Kupplungshülse sich in Horizontallage erstrecken.

In die Kupplungsausnehmung 16 der Kupplungshülse 11 eines so gesetzten Ankerteils 10 wird dann zunächst der Kupplungsstecker 20 mit seinem Einsteckteil 22 eingeführt, bis die seitlich vorstehenden Schultern 23, 23' auf die vorderen Stirnenden der Kupplungshülse 11 auftreffen und der über die Flachseite des Einsteckteils vorstehende Haltenocken 24 in eine die Hinterkante der Kupplungshülse auf der zu den Verankerungsstäben 12, 12' hinweisenden Seite hintergreifende Lage gelangt. Danach wird das ebenfalls aus Flachmaterial hergestellte Sicherungselement 25 auf der von dem Haltenocken 24 abgewandten Seite flach auf dem Kupplungsstecker 20 aufliegend mit seinem Einsteckteil 27 in die Kupplungsausnehmung 16 eingeführt und dadurch der Haltenocken 24 des Kupplungssteckers 20 in seine die hintere Stirnkante der Kupplungshülse 11 formschlüssig hintergreifenden Verrastungslage gedrängt sowie in dieser Lage gehalten.

Die Dicke des Kupplungssteckers 20 und des Sicherungselements 25 sind so bemessen, daß nach dem vorherigen Einführen des Einsteckteils 22 des Kupplungssteckers 20 in die Kupplungsausnehmung 16 das Einschieben des Einsteckteils 27 des Sicherungselementes 25 ebenfalls in die Kupplungsausnehmung 16 mit leichtem Spiel gelingt, sofern das Einsteckteil 22 des Kupplungssteckers voll eingekuppelt ist und sich der Haltenocken 24 in einer die hintere Stirnkante einer der Platten 13, 13' der Kupplungshülse 11 hintergreifenden Lage befindet. Wenn das Sicherungselement 25 mit seinem Einsteckteil 27 voll in die Kupplungsausnehmung 16 eingeschoben ist und die seitlich vom Einsteckteil vorstehenden Schultern 26, 26' an der vorderen Stirnkante der Kupplungshülse 11 anliegen, steht die halbkreisförmige Ausnehmung 28 an dem vom Einsteckteil entfernten Ende des Sicherungselementes 25 deckungsgleich mit der Lochung 21 des Kupplungssteckers 20.

Die Lochung 21 im Kupplungsstecker 20 dient dem hier im einzelnen nicht weiter interessierenden Anschluß eines mittels der Verankerungsvorrichtung zu sichernden Gerüstes, indem in die Lochung des in der vorstehend erläuterten Weise in die Kupplungshülse 11 eingekuppelten und gesicherten Kupplungssteckers ein Haltebolzen eingehängt wird, der den Anschluß eines Gerüstes vermittelt. Das Einhängen dieses Haltebolzens gelingt nur dann, wenn das Sicherungselement 25 mit seinem Einsteckteil 27 vollständig in die Kupplungsausnehmung 16 der Kupplungshülse eingeschoben ist. Dies ist jedoch nur dann möglich, wenn der Kupplungsstecker 20 zuvor ordnungsgemäß bis zur Anlage der als Anschläge dienenden seitlichen Schultern 23, 23' am vorderen Stirnende der Kupplungshülse 11 in die Kupplungsausnehmung 16 eingeführt ist und mithin der über die Fläche des Einsteckteils 22 des Kupplungssteckers vorstehende Haltenocken 24 eine der Platten der Kupplungshülse auf der zu den Verankerungsstäben 12, 12' hinweisenden Stirnseite hintergreift.

Bei nicht ordnungsgemäß in die Kupplungsausnehmung 16 eingekuppeltem Kupplungsstecker 20 läßt sich hingegen das Sicherungselement 25 nicht in seine Sicherungslage einschieben. In einem solchen Falle steht das vom Einsteckteil 27 des Sicherungselementes entfernte Ende über den Kupplungsstecker 20 vor und deckt zumindest teilweise dessen Lochung 21 ab. Das Einhängen eines Haltebolzens in die genannte Lochung 21 und damit der Anschluß eines Gerüstes sind dann nicht möglich.

Bei der Ausführungsform nach den Fig. 2 und 3 unterscheidet sich das Ankerteil 30 vom Ankerteil 10 der Ausführungsform gemäß Fig. 1 dadurch, daß die sich von der Kupplungshülse 31 forterstreckenden Verankerungsstäbe 32, 32' nach den Abkröpfungen als Gewindebolzen 37, 37' ausgebildet sind. Die Kupplungshülse 31 mit der sich durch diese hindurcherstreckenden Kupplungsausnehmung 36 besteht wiederum aus zwei in Parallellage beabstandet voneinander angeordneten Platten 33, 33', zwischen denen randseitig flachgedrückte Abschnitte der Ankerbolzen 32, 32' aufgenommen und die mittels Nieten fest miteinander verbunden sind.

Mit der Kupplungshülse zusammen wirken ein Kupplungsstecker 20 und ein Sicherungselement 25 gleicher Ausbildung wie bei der Ausführungsform nach Fig. 1.

Ebenfalls im Unterschied zu der Ausführungsform nach Fig. 1 umfaßt die Ausführungsform nach den Fig. 2 und 3 eine U-förmige Tragkonsole 40 mit einem Steg 41, der in Lochungen 42, 42' von den Gewindebolzen 37, 37' der Verankerungsstäbe durchdrungen ist. Auf die Gewindebolzen sind Kontermuttern 43, 43' aufgeschraubt, die den Steg 41 der Tragkonsole zwischen sich einspannen.

Bei der U-förmigen Tragkonsole 40 handelt es sich um ein Blechformteil mit über den von den Gewindebolzen 37, 37' der Verankerungsstäbe in den Lochungen 42, 42' durchdrungenen Steg 41 miteinander verbundenen und sich beabstandet voneinander in Parallellage erstreckenden Schenkeln 44, 44'.

Beidendig ist die Tragkonsole mit Standfüßen 45, 45' ausgerüstet, bei denen es sich um in der Ebene der Schenkel verlaufende Materialabschnitte handelt, die vor dem Biegen des U-Profils durch Einschnitte von den stirnseitigen Enden aus und dann quer zur Längserstreckung des Steges 41 von letzterem freigeschnitten wurden. Diese Standfüße stehen auf der von den Schenkeln 44, 44' entfernten Seite des Steges 41 über diesen vor. Zwischen den von den Gewindebolzen 37, 37' der Verankerungsstäbe durchdrungenen Lochungen 42, 42' befindet sich im Steg 41 der Tragkonsole 40 ein Dübelloch 46 zum Andübeln der Tragkonsole 40 und damit des Ankerteils 30 an eine Bauwerkswand 47.

Fig. 3 zeigt den kompletten Gerüstanker in der Montagelage. Die Tragkonsole 40 steht mit ihren stirnendigen Standfüßen 45, 45' auf der Bauwerkswand 47 auf und ist mittels eines in einem Bohrloch 48 aufgenommenen Spreizdübels 49 mit einem sich durch das Dübelloch 46 hindurcherstreckenden Gewindeabschnitt 50 und einer auf letzteren aufgeschraubten Mutter 51 am Verankerungsgrund befestigt. Die auf der von der Kupplungshülse 31 abgewandten Seite über den Steg 41 der Tragkonsole 40 vorstehenden Abschnitte der Gewindebolzen 37, 37' greifen ebenfalls in Bohrlöcher 52, 52' im Verankerungsgrund ein. Es ist ersichtlich, daß einerseits angesichts der Festlegung der Gewindebolzen 37, 37' am Steg 41 der Tragkonsole 40 mittels der aufgeschraubten Kontermuttern 43, 43' eine unproblematische Abstandseinstellung des Ankerteils gegenüber der Tragkonsole 40 und damit gegenüber dem Verankerungsgrund gelingt und andererseits durch die Aufnahme der vorstehenden Abschnitte der Gewindebolzen in die Bohrlöcher 52, 52' der Bauwerkswand unproblematisch Horizontalkräfte aufgenommen werden können.

Bei der in den Fig. 2 und 3 veranschaulichten Gerüstankerausbildung handelt es sich um eine "weiche" Verankerung an einer Bauwerkswand, bei der auftretende Druckkräfte über die mittels Kontermuttern am Steg 41 der Tragkonsole 40 festgelegten Verankerungsstäbe und die Standfüße 45, 45' der Tragkonsole unmittelbar in die Bauwerkswand 47 eingeleitet werden, hingegen Zugkräfte über den Steg auf dessen feste Verbindung mittels des Dübels 49. Horizontalkräfte werden gleichermaßen über den Dübel 49 und die in die Bohrlöcher 52, 52' vorstehenden Abschnitte der Gewindebolzen 37, 37' in die Bauwerkswand abgeleitet.

Bei der Ausführungsform nach Fig. 4 unterscheidet sich das Ankerteil 60 von der Ausführungsform nach Fig. 1 dadurch, daß anstelle von Verankerungsstäben mit zwischen den die Kupplungshülse 61 bildenden Platten 63, 63' randseitig aufgenommenen flachgedrückten Abschnitten als Verankerungsstäbe Flachmaterialstreifen 62, 62' dienen, deren Abschnitte 64, 64' randseitig zwischen den die Kupplungshülse bildenden Platten aufgenommen und mit diesen durch Nieten fest verbunden sind. Die Kupplungsausnehmung 66 ist wiederum beidseitig von den genannten Abschnitten 64, 64' der Flachmaterialstreifen und in einer Richtung senkrecht dazu von den Platten 63, 63' begrenzt. Die als Verankerungsstäbe dienenden Flachmaterialstreifen sind mit ihren von der Kupplungshülse 61 entfernten Enden an eine nur in strichpunktierten Linien dargestellte Tragplatte 70 in der bei 71, 71' angedeuteten Weise anschweißbar. Die Tragplatte ist mit beidseitig von den Anschlüssen der Verankerungsstäbe angeordneten Dübellöchern 72, 72' versehen und in bekannter Weise mittels nicht gezeigter Dübel an einer Bauwerkswand befestigbar.

Die Enden der Verankerungsstäbe können selbstverständlich aber auch an einbetonierten Tragplatten angeschweißt werden.

Der Ausführungsform nach Fig. 4 kommt insoweit Bedeutung zu, als damit eine Vormontage der Tragplatten 70 an einem Baukörper möglich ist und dann die auf passende Länge an der Baustelle zugeschnittenen Ankerdorne 62, 62' bei der Montage lagerichtig an die Tragplatten angeschweißt werden können. Dies geschieht üblicherweise während der Montage der Fassadenplatten nach der Anbringung einer unteren Plattenreihe, indem das Ankerteil 60 dann mit seiner Kupplungshülse 61 lagerichtig auf die Horizontalfuge zwischen der bereits montierten Fassadenplattenreihe und einer noch zu montierenden darüberliegenden Fassadenplattenreihe ausgerichtet wird und dann die Verankerungsstäbe jeweils oberseitig und an ihren beiden seitlichen Stirnkanten mit der bereits an einer Bauwerkswand angedübelten Tragplatte verschweißt werden. Eine unterseitige Verschweißung der Ankerdornenden mit der Tragplatte ist hingegen in aller Regel nicht möglich, weil durch die bereits montierten unterseitigen Fassadenplatten die Unterkanten der mit ihren Enden auf der Tragplatte aufstehenden Ankerdorne nicht mehr zugänglich ist.

Der in Fig. 5 veranschaulichte Gerüstanker, der für den Einbau im Bereich senkrecht verlaufender Fugen bestimmt ist, besitzt ein Ankerteil 80 mit einer Kupplungshülse 81 und zwei mit der Kupplungshülse verschweißte Verankerungsstäbe 82, 82', die sich beabstandet voneinander von der Kupplungshülse forterstrecken. Die Kupplungshülse ist aus einem Rohrabschnitt gefertigt, der an seinem von den Verankerungsstäben entfernten Ende flachgedrückt ist und eine im wesentlichen rechteckförmige Kupplungsausnehmung 84 aufweist, deren längere Kanten im Gegensatz zu den Ausführungsformen nach den Fig. 1 bis 4 vertikal verlaufen. Beabstandet von der stirnseitigen Einstecköffnung der Kupplungsausnehmung 84 erstreckt sich quer durch diese ein Haltebolzen 85 hindurch, der in Lochungen in der Wandung des flachgedrückten Hülsenabschnitts fest aufgenommen, beispielsweise eingeschweißt ist.

Auch dieser Gerüstanker umfaßt einen Kupplungsstecker 86 und ein Sicherungselement 87. Der Kupplungsstecker besitzt ein Einsteckteil 88 in Form eines Flachmaterialstreifens mit einer Verrastung 89 an seinem Einsteckende und einer den hier nicht weiter interessierenden Anschluß eines Gerüstes ermöglichenden Öse 90 mit vertikal verlaufender Achse, die an dem von der Verrastung 89 entfernten Ende des Einsteckteils 88 angeschweißt ist. Die Vertikalerstreckung dieser Öse ist kleiner als die Breite des das Einsteckteil bildenden Flachmaterials und letzteres ist an seinem der Öse zugewandten Ende mit konischen Anschärfungen 91, 91' versehen.

Das Sicherungselement 87 besteht aus einem Vierkantprofil aufweisenden Einsteckteil 92 mit einer Abkröpfung 93 an seinem Ende und einer an diese Abkröpfung angeschweißten Öse 94, die gleichen Querschnitt wie die Öse 90 des Kupplungssteckers 86 aufweist.

Die Einsteckteile 88, 92 des Kupplungssteckers 86 und des Sicherungselementes 87 sind so bemessen, daß sie im eingekuppelten Zustand den Querschnitt der Kupplungsausnehmung 84 annähernd ausfüllen. Bei der Verrastung 89 des Kupplungssteckers 86 handelt es sich um eine Querausnehmung, die sich von einer Ausklinkung im oberen Eckbereich des Einsteckendes des Einsteckteils 88 in letzteres hineinerstreckt. Die Ausklinkung ist so bemessen, daß der Kupplungsstecker 86 mit seinem Einsteckteil 88 auf der unteren Begrenzung der Kupplungsausnehmung 84 aufliegend in letztere einschiebbar ist, bis die einsteckseitige Stirnkante 95 der Ausklinkung auf den sich quer durch die Kupplungsausnehmung hindurcherstreckenden Haltebolzen 85 trifft und die als Querausnehmung ausgebildete Verrastung 89 dann unmittelbar unter dem Haltebolzen steht. Die Stirnkante 95 der genannten Ausklinkung bildet im Zusammenwirken mit dem Haltebolzen 85 einen die Einstecktiefe des Kupplungssteckers 86 in die Kupplungshülse 81 begrenzenden Anschlag.

In die Verrastungslage gebracht wird der Kupplungsstecker, indem das Einsteckteil 92 des Sicherungselementes 87 unter dem Einsteckteil 88 des Kupplungssteckers 86 in die Kupplungshülse 81 eingeschoben und dadurch der Kupplungsstecker innerhalb der Kupplungsausnehmung angehoben wird. Dadurch gelangt, wenn der Kupplungsstecker voll eingekuppelt ist, die Verrastungsausnehmung in eine den Haltebolzen 85 formschlüssig hintergreifende Lage.

Das Einführen des Einsteckteils 92 des Sicherungselementes 87 in die Kupplungshülse 81 gelingt nur, wenn der Kupplungsstecker bis zur Anlage der als Anschlag wirkenden stirnseitigen Stirnkante 95 der Ausklinkung im Einsteckteil 88 am Haltebolzen 85 eingekuppelt ist und mithin der Kupplungsstecker mit seiner Verrastungsausnehmung in Eingriffslage mit dem Haltebolzen quer zur Längserstreckung des Einsteckteils verschiebbar ist. Die Einstecktiefe des Sicherungselementes 87 wird dann dadurch begrenzt, daß dessen Abkröpfung 93 an dem vorderendigen Schrägabschnitt 91 des Kupplungssteckers 86 zur Anlage gelangt, wobei in der vollen Einschublage dann die an den vorderen Enden des Kupplungssteckers 86 und des Sicherungselementes 87 angeschweißten Ösen 90, 94 deckungsgleich stehen.

## Patentansprüche

1. Verankerungsvorrichtung zum festen, aber lösbaren Verankern von Gerüsten vor insbesondere hinterlüfteten Fassaden, bestehend aus einem im Bereich einer Fuge zwischen benachbarten Fassadenplatten an einer Bauwerkswand befestigbaren Ankerteil, das eine mit einer Kupplungsausnehmung versehene Kupplungshülse besitzt, sowie aus einem in die Kupplungsausnehmung einkuppelbaren Kupplungsstecker und einem Sicherungselement, das in Parallellage zum Kupplungsstecker in die Kupplungsausnehmung einsteckbar ist und in der Einstecklage einander formschlüssig hintergreifende Verrastungen des Kupplungssteckers und der letzteren aufnehmenden Kupplungshülse in ihren Verrastungslagen hält,
dadurch gekennzeichnet,
daß sich von der Kupplungshülse (11, 31, 61, 81) auf deren von der Einstecköffnung der Kupplungsausnehmung (16, 36, 66, 84) abgewandten Seite beabstandet voneinander zwei unmittelbar mit der Kupplungshülse (11, 31, 61, 81) fest verbundene und an bzw. in einer Bauwerkswand befestigbare Verankerungsstäbe (12, 12'; 32, 32'; 62, 62'; 82, 82') forterstrecken, daß mittels wenigstens eines Anschlags (23, 23'; 95) die Einstecktiefe eines Einsteckteils (22, 88) des Kupplungssteckers (20, 86) in die Kupplungshülse auf ein der Verrastungsposition entsprechendes Maß begrenzt ist und daß das Einsteckteil (22, 88) des Kupplungssteckers (20, 86) mit einer in der Verrastungslage einen Halteabschnitt der Kupplungshülse (11, 31, 61, 81) hintergreifenden Rast (24, 89) versehen ist sowie letztere mittels des Sicherungselements (25, 87), das mit seinem Einsteckteil (27, 92) in Parallellage zum Einsteckteil des Kupplungssteckers in der Kupplungsausnehmung (16, 36, 66, 84) aufgenommen ist, in der Verrastungslage gehalten wird.

2. Verankerungsvorrichtung nach Anspruch 1, dadurch gekennzeichnet, daß der Kupplungsstecker (20) auf der - in der Einstecklage - vom Sicherungselement (25) abgewandten Seite seines Einsteckteils (22) einen senkrecht zur Einsteckrichtung vorstehenden sowie bei vollständig in die Kupplungsausnehmung eingekuppeltem Einsteckteil eine Stirnkante der Kupplungshülse (11, 31, 61) auf deren - in der Einbaulage - der Bauwerkswand zugewandten Seite hintergreifenden Verrastungsnocken (24) aufweist.

3. Verankerungsvorrichtung nach Anspruch 2, dadurch gekennzeichnet, daß der Kupplungsstecker (20) und das Sicherungselement (25) an ihren von den Einsteckteilen (22, 27) entfernten Enden mit Ausnehmungen (21, 28) versehen sind, die in gleichen Abständen von den die Einstecktiefe begrenzenden Anschlägen angeordnet ist.

4. Verankerungsvorrichtung nach Anspruch 3, dadurch gekennzeichnet, daß die Ausnehmung (28) am Ende des Sicherungselements (25) als nach der vom Einsteckteil (27) abgewandten Seite offene halbkreisförmige Lochung ausgebildet ist und daß beidseitig davon Grifflaschen (29, 29') aus der Flachmaterialebene abgebogen sind.

5. Verankerungsvorrichtung nach Anspruch 3, dadurch gekennzeichnet, daß das Sicherungselement einen im voll eingekuppelten Zustand über das von der Kupplungshülse (11, 31, 61) entfernte Ende des Kupplungssteckers (20) vorstehenden Abschnitt mit einer in der Verrastungslage frei zugänglichen Lochung besitzt.

6. Verankerungsvorrichtung nach Anspruch 1, dadurch gekennzeichnet, daß die in der Verrastungslage einen Halteabschnitt der Kupplungshülse (81) hintergreifende Rast des Kupplungssteckers (86) als nach einer Schmalseite des Einsteckteils (88) offene Querausnehmung (89) und der Halteabschnitt der Kupplungshülse als sich quer durch die Kupplungsausnehmung (84) erstreckender Haltebolzen (85) ausgebildet sind.

7. Verankerungsvorrichtung nach Anspruch 6, dadurch gekennzeichnet, daß die von den Einsteckteilen (88, 92) entfernten Enden des Kupplungssteckers (86) und Sicherungselements (87) mit in der Verrastungslage deckungsgleich stehenden Anschlußösen (90, 94) versehen sind.

8. Verankerungsvorrichtung nach einem der Ansprüche 1 bis 7, dadurch gekennzeichnet, daß die Kupplungshülse (11, 31, 61) aus zwei randseitig unter Zwischenlage von Abschnitten der Verankerungsstäbe (12, 12'; 32, 32'; 62, 62') auf Abstand gehaltenen, fest miteinander verbundenen Platten (13, 13'; 33, 33'; 63, 63') besteht und daß die Kupplungsausnehmung (16, 36, 66) sich durch die Kupplungshülse hindurcherstreckt sowie im Querschnitt einerseits durch die genannten Platten und andererseits durch die zwischen letzteren randseitig aufgenommenen Abschnitte der Verankerungsstäbe begrenzt ist.

9. Verankerungsvorrichtung nach einem der Ansprüche 1 bis 7, dadurch gekennzeichnet, daß die Kupplungshülse (81) aus einem flachgedrückten Rohrabschnitt mit einer zumindest annähernd Rechteckquerschnitt aufweisenden Kupplungsausnehmung (84) besteht und daß beabstandet von der Einstecköffnung die Kupplungsausnehmung von einem fest mit dem Hülsenmantel verbundenen Haltebolzen (85) durchdrungen ist.

10. Verankerungsvorrichtung nach einem der Ansprüche 1 bis 9, dadurch gekennzeichnet, daß die von der Kupplungshülse (11, 81) entfernten Enden der Verankerungsstäbe (12, 12'; 82, 82') als in Bohrlöcher einer Bauwerkswand einmörtelbare Abschnitte ausgebildet und mit den Haftschluß im Mörtel verbessernden Einkerbungen (17) versehen sind.

11. Verankerungsvorrichtung nach einem der Ansprüche 1 bis 9, dadurch gekennzeichnet, daß die von der Kupplungshülse (31) entfernten Enden der Verankerungsstäbe (32, 32') als Gewindebolzen (37, 37') ausgebildet sowie mittels aufgeschraubter Kontermuttern (43, 43') einstellbar an einer von den Gewindebolzen in Lochungen (42, 42') durchdrungenen Tragplatte (41) befestigbar sind, die ihrerseits an einer Bauwerkswand befestigbar ist.

12. Verankerungsvorrichtung nach Anspruch 11, dadurch gekennzeichnet, daß es sich bei der Tragplatte um den Steg (41) einer U-förmigen Tragkonsole (40) handelt, die mittels einer sich durch ein Dübelloch (46) im Steg hindurcherstreckenden und in ein Bohrloch in einer Bauwerkswand aufgenommenen Dübels (49) an der Bauwerkswand befestigbar ist.

13. Verankerungsvorrichtung nach Anspruch 12, dadurch gekennzeichnet, daß nach der zur Kupplungshülse (31) hinweisenden Seite vom Steg (41) der Tragkonsole (40) parallel zueinander verlaufende Schenkel (44, 44') abgebogen sind und daß an den Stirnenden auf der anderen Seite vom Steg Standfüße (45, 45') zum Abstützen der - angedübelten - Tragkonsole an einer Bauwerkswand vorstehen, die sich in den von den genannten Schenkeln aufgespannten Ebenen erstrecken und bei denen es sich um vor dem Biegen des U-Profils durch Einschnitte von den Stirnenden aus und dann quer zur Längserstreckung des Steges von letzterem freigeschnittene Materialabschnitte handelt.

14. Verankerungsvorrichtung nach Anspruch 12 oder 13, dadurch gekennzeichnet, daß die am Steg (41) der Tragkonsole (40) mittels Kontermuttern (43, 43') festgelegten Gewindebolzen (37, 37') der Verankerungsstäbe (32, 32') auf der von der Kupplungshülse (31) abgewandten Seite über den Steg und die Standfüße (45, 45') der Tragkonsole vorstehen und - in der Einbaulage - in Sacklochbohrungen der Bauwerkswand aufgenommen sind.

15. Verankerungsvorrichtung nach einem der Ansprüche 1 bis 9, dadurch gekennzeichnet, daß es sich bei den nach der von der Einstecköffnung der Kupplungsausnehmung (66) abgewandten Seite von der Kupplungshülse (61) vorstehenden Ankerdornen (62, 62') um Vierkantmaterialien, insbesondere Flachmaterialien, handelt, die nach dem Zuschneiden auf Länge an der Baustelle mit ihren Enden an einer am Baukörper vormontierbaren Tragplatte (70) verschweißbar sind.

## Claims

1. Anchoring device for the firm, but detachable anchoring of frameworks of facades, in particular such as are ventilated therebehind, and consisting of an anchoring part, which is fastenable at a building wall in the region of a joint gap between adjacent facade plates and comprises a coupling sleeve provided with a coupling recess, as well as of a coupling plug, which is couplable into the coupling recess, and a securing element which is pluggable into the coupling recess in parallel position to the coupling plug and in the plugged-in position retains detents, which shape-lockingly engage behind one another, of the coupling plug and the coupling sleeve receiving the latter in their detent positions, characterised thereby,
that two anchoring rods (12, 12'; 32, 32'; 62, 62'; 82, 82'), which are fastenable at or in a building wall and are firmly connected directly with the coupling sleeve (11, 31, 61, 81), extend each at a spacing from the other forth from the coupling sleeve (11, 31, 61, 81) on its side remote from the plug-in opening of the coupling recess (16, 36, 66, 84), that the plug-in depth of a plug part (22, 88) of the coupling plug (20, 86) into the coupling sleeve is limited to an amount corresponding with the detent position by means of at least one abutment (23, 23'; 95) and that the plug part (22, 88) of the coupling plug (20, 86) is provided with a detent (24, 89), which in the detent position engages behind a retaining portion of the coupling sleeve (11, 31, 61, 81) as well as is retained in its detent position by means of the securing element (25, 87), which is received by its plug part (27, 92) in the coupling recess (16, 36, 66, 84) in a position parallel to the plug part of the coupling plug.

2. Anchoring device according to claim 1, characterised thereby, that the coupling plug (20) on that side of its plug part (22), which in the plugged-in position is remote from the securing element (25), displays a detent dog (24), which protrudes perpendicularly to the plug-in direction as well as, when the plug part is coupled fully into the coupling recess, engages behind an end edge of the coupling sleeve (11, 31, 61) on its side which in the installed position faces the building wall.

3. Anchoring device according to claim 2, characterised thereby, that the coupling plug (20) and the securing element (25) at their ends remote from the plug parts (22, 27) are provided with recesses (21, 28), which are arranged at equal spacings from the abutments limiting the plug-in depth.

4. Anchoring device according to claim 3, characterised thereby, that the recess (28) at the end of the securing element (25) is formed as a semicircular hole which is open towards the side remote from the plug part (27) and that handle tongues (29, 29') are bent out of the plane of the flat material at both sides of the hole.

5. Anchoring device according to claim 3, characterised thereby, that the securing element comprises a portion, which in the fully coupled state protrudes beyond that end of the coupling plug (20), which is remote from the coupling sleeve (11, 31, 61), with a perforation which is freely accessible in the detent position.

6. Anchoring device according to claim 1, characterised thereby, that that detent of the coupling plug (86), which in the detent position engages behind a retaining portion of the coupling sleeve (81), is shaped as a transverse recess (89), which is open towards one narrow side of the plug part (88), and the retaining portion of the coupling sleeve is formed as a retaining pin (85) extending transversely through the coupling recess (84).

7. Anchoring device according to claim 6, characterised thereby, that those ends of the coupling plug (86) and the securing element (87), which are remote from the plug parts (88, 92), are provided with connecting eyelets (90, 94), which are congruent in the detent position.

8. Anchoring device according to one of the claims 1 to 7, characterised thereby, that the coupling sleeve (11, 31, 61) consists of the plates (13, 13'; 33, 33'; 63, 63'), which are firmly connected one with the other and retained at a spacing at the rim side by the interposition of portions of the anchoring rods (12, 12'; 32, 32'; 62, 62') and that the coupling recess (16, 36, 66) extends through the coupling sleeve as well as is limited in cross-section on the one hand by the mentioned plates and on the other hand by those portions of the anchoring rods, which are received at the rim side between the plates.

9. Anchoring device according to one of the claims 1 to 7, characterised thereby, that the coupling sleeve (81) consists of a tube portion, which is pressed flat, with a coupling recess displaying an at least nearly rectangular cross-section and that the coupling recess is penetrated at a spacing from the plug-in opening by a retaining pin (85) firmly connected with the sleeve casing.

10. Anchoring device according to claim 9, characterised thereby, that those ends of the anchoring rods (12, 12'; 82, 82'), which are remote from the coupling sleeve (11, 81), are formed as portions fixable by mortar in holes drilled into a building wall and are provided with notches (17) improving the adhesive locking in the mortar.

11. Anchoring device according to claim 9, characterised thereby, that those ends of the anchoring rods (32, 32'), which are remote from the coupling sleeve (31), are formed as threaded bolts (37, 37') as well as fastenable by means of screwed-on locknuts (43, 43') to be adjustable at a carrier plate (41), which is penetrated by the threaded bolts in holes (42, 42') and which in its turn is fastenable at a building wall.

12. Anchoring device according to claim 11, characterised thereby, that in the case of the carrier plate, there is concerned the web (41) of a U-shaped carrier bracket (40), which is fastenable at a building wall by means of a dowel (49), which extends through a dowel hole (46) in the web and is received in a hole drilled into the building wall.

13. Anchoring device according to claim 12, characterised thereby, that parallelly extending limbs (44, 44') are bent away from the web (41) of the carrier bracket (40) towards the side facing the coupling sleeve (31) and that support feet (45, 45') for supporting the carrier bracket attached by dowels to a building wall project from the web at the end faces on the other side and extend in the planes spanned by the mentioned limbs, in the case of which support feet, there are concerned portions of material, which are before the bending of the U-profile cut free from the web by incisions from the end faces and then transversely to the longitudinal extent of the web.

14. Anchoring device according to claim 12 or 13, characterised thereby, that the threaded bolts (37, 37'), which are fixed by means of locknuts (43, 43') at the web (41) of the carrier bracket (40), of the anchoring rods (32, 32') project beyond the web and the support feet (45, 45') of the carrier bracket on the side remote from the coupling sleeve (31) and are in the installed position received in blind hole bores of the building wall.

15. Anchoring device according to claim 9, characterised thereby, that four-cornered materials, in particular flat materials, which after being cut to length at the building site are weldable by their ends toa a carrier plate (70), which is preliminarily mountable at the building body, are concerned in the case of the anchoring spikes (62, 62') projecting from the coupling sleeve (61) towards the side remote from the plug-in opening of the coupling recess (66).

## Revendications

1. Dispositif d'ancrage, pour encrer d'une manière ferme mais amovible des échafaudages en avant de façade, en particulier ventilées, constitué d'une pièce d'ancrage, pouvant être fixée à une paroi d'ouvrage, dans la zone d'un joint entre des dalles de façade voisines, pièce d'ancrage qui comporte un manchon d'accouplement pourvu d'un évidement d'accouplement, et qui est constitué aussi d'une fiche d'accouplement pouvant être accouplée dans l'évidement d'accouplement, et d'un élément d'arrêt, lequel peut être enfiché dans l'évidement d'accouplement dans une position parallèle à la fiche d'accouplement et qui, en position d'enfichage, retient dans leurs positions d'encliquetage des encliquetages, assurant une saisie réciproque par l'arrière par une liaison avec correspondance de forme et appartenant à la fiche d'accouplement, ainsi que du manchon d'accouplement qui loge cette dernière, caractérisé en ce que, à partir du manchon d'accouplement (11, 31, 61, 81), sur son côté opposé à l'ouverture d'enfichage de l'évidement d'accouplement (16, 36, 66, 84), et à une certaine distance l'une de l'autre, s'étendent des barres d'ancrage (12, 12' ; 32, 32' ; 62, 62' ; 82, 82'), reliées directement à demeure au manchon d'accouplement (11, 31, 61, 81), et fixées contre ou dans une paroi d'ouvrage ; que, à l'aide d'au moins une butée (23, 23' ; 95), la profondeur d'enfichage d'une pièce d'enfichage (22, 88) de la fiche d'accouplement (20, 86) dans le manchon d'accouplement est limitée à une valeur correspondant à la position d'encliquetage ; et que la pièce d'enfichage (82, 88) de la fiche d'accouplement (20, 86) est pourvue d'un cran (24, 89), qui, en position d'encliquetage, saisit par l'arrière un segment de retenue du manchon d'accouplement (11, 31, 61, 81), et ce cran, à l'aide de l'élément d'arrêt (25, 87), qui par sa pièce d'enfichage (27, 92) est, en position parallèle par rapport à la pièce d'enfichage de la fiche d'accouplement, logé dans l'évidement d'accouplement (16, 36, 66, 84), est retenu en position d'encliquetage.

2. Dispositif d'ancrage selon la revendication 1, caractérisé en ce que la fiche d'accouplement (20) comporte, sur le côté de sa pièce d'enfichage (22) opposée, en position d'enfichage, à l'élément d'arrêt (25), une came d'encliquetage (24), qui dépasse perpendiculairement par rapport au sens d'enfichage, et qui, quand la pièce d'enfichage est entièrement accouplée dans l'évidement d'accouplement, saisit par l'arrière une arête frontale du manchon d'accouplement (11, 31, 61), sur son côté, en position de montage, dirigé vers la paroi de l'ouvrage.

3. Dispositif d'ancrage selon la revendication 2, caractérisé en ce que la fiche d'accouplement (20) et l'élément d'arrêt (25) sont, au niveau de leurs extrémités éloignées des pièces d'enfichage (22, 27), pourvus d'évidements (21, 28), qui sont disposés à des distances égales des butées qui délimitent la profondeur d'enfichage.

4. Dispositif d'ancrage selon la revendication 3, caractérisé en ce que l'évidement (28) est, à l'extrémité de l'élément d'arrêt (25), configuré comme un trou semi-circulaire ouvert vers le côté opposé à la pièce d'enfichage (27), et que, sur ses deux côtés, des languettes de saisie (29, 29') sont repliées à partir du plan du matériau plat.

5. Dispositif d'ancrage selon la revendication 3, caractérisé en ce que l'élément d'arrêt comporte un segment qui, à l'état entièrement accouplé, dépasse de l'extrémité, éloignée du manchon d'accouplement (11, 31, 61), de la fiche d'accouplement (20), segment possédant un trou librement accessible en position d'encliquetage.

6. Dispositif d'ancrage selon la revendication 1, caractérisé en ce que le cran, qui saisit par l'arrière, en position d'encliquetage, un segment de retenue du manchon d'accouplement (81), ce cran appartenant à la fiche d'accouplement (86), est configuré comme un évidement transversal (89), ouvert vers un petit côté de la pièce d'enfichage (88), et que le segment de retenue du manchon d'accouplement est configuré comme un boulon de retenue (85) s'étendant transversalement par rapport à l'évidement d'accouplement (84).

7. Dispositif d'ancrage selon la revendication 6, caractérisé en ce que les extrémités, éloignées des pièces d'enfichage (88, 92), de la fiche d'accouplement (86) et de l'élément d'arrêt (87), sont pourvues d'oeillets de raccordement (90, 94), qui sont en coïncidence en position d'encliquetage.

8. Dispositif d'ancrage selon l'une des revendications 1 à 7, caractérisé en ce que le manchon d'accouplement (11, 31, 61) est constitué de deux plaques, reliées à demeure l'une à l'autre (13, 13' ; 33, 33' ; 63, 63'), maintenues sur leurs bords à distance l'une de l'autre avec intercalation de segments des barres d'ancrage (12, 12' ; 32, 32' ; 62, 62'), et que l'évidement d'accouplement (16, 36, 66) s'étend en traversant le manchon d'accouplement, et, en section transversale, est délimité d'une part par les plaques mentionnées ci-dessus, et d'autre part par les segments des barres d'ancrage, logés sur les bords entre ces plaques.

9. Dispositif d'ancrage selon l'une des revendications 1 à 7, caractérisé en ce que le manchon d'accouplement (81) est constitué d'un tronçon de tube aplati, avec un évidement d'accouplement (84), présentant une section transversale au moins approximativement rectangulaire, et que, à distance de l'ouverture d'enfichage, l'évidement d'accouplement est traversé par un boulon de retenue (85) relié à demeure à la surface latérale du manchon.

10. Dispositif d'ancrage selon l'une des revendications 1 à 9, caractérisé en ce que les extrémités, éloignées du manchon d'accouplement (11, 81), des barres d'ancrage (12, 12' ; 82, 82') sont configurées comme des segments pouvant être fixés en mortier dans des trous d'une paroi d'ouvrage, et sont pourvus d'entailles (17) qui améliorent la liaison par adhérence dans le mortier.

11. Dispositif d'ancrage selon l'une des revendications 1 à 9, caractérisé en ce que les extrémités, éloignées du manchon d'accouplement (31), des barres d'ancrage (32, 32'), sont configurées comme des boulons filetés (37, 37'), et, à l'aide de contre-écrous vissables (43, 43'), peuvent être fixés d'une manière réglable à une plaque support (41), traversée par les boulons filetés dans des trous (42, 42'), plaque qui, pour sa part, peut être fixée à une paroi d'ouvrage.

12. Dispositif d'ancrage selon la revendication 11, caractérisé en ce que, pour ce qui concerne la plaque support, il s'agit de la traverse (41) d'une console support (40) en U, qui peut être fixée à la paroi de l'ouvrage à l'aide d'une cheville, qui traverse un trou de cheville (46) aménagé dans la traverse, et qui est logé dans un trou aménagé dans une paroi d'ouvrage.

13. Dispositif d'ancrage selon la revendication 12, caractérisé en ce que des branches (44, 44'), courant parallèlement l'une à l'autre, sont repliées vers le côté de la traverse (41) de la console support (40) dirigé vers le manchon d'accouplement (31), et que, au niveau des extrémités frontales, sur leur autre côté, des montants (45, 45') dépassent de la traverse pour soutenir contre une paroi d'ouvrage la console support, qui est chevillée, montants qui s'étendent dans les plans formés par les branches mentionnées ci-dessus, et pour ce qui est desquels il s'agit de segments de matériau pouvant, avant le repliage du profil en U grâce à des entailles, se dégager des extrémités frontales, puis se dégager de la traverse perpendiculairement à l'étendue longitudinale de cette dernière.

14. Dispositif d'ancrage selon la revendication 12 ou 13, caractérisé en ce que les boulons filetés (37, 37') des barres d'ancrage (32, 32'), fixés à la traverse (41) de la console support (40) à l'aide de contre-écrous (43, 43'), dépassent, sur le côté opposé au manchon d'accouplement (41), de la traverse et des montants (45, 45') de la console support, et, en position de montage, sont logés dans des trous borgnes de la paroi de l'ouvrage.

15. Dispositif d'ancrage selon l'une des revendications 1 à 9, caractérisé en ce que, pour ce qui est des goujons d'ancrage (62, 62'), qui dépassent du manchon d'accouplement (61) vers le côté opposé à l'ouverture d'enfichage de l'évidement d'accouplement (66), il s'agit de matériaux à quatre pans, en particulier de matériaux plats, qui, après découpe à la longueur sur le chantier, peuvent, par leurs extrémités, être soudés à une plaque support (70) pouvant être prémontée sur l'ouvrage.
